# EUROPÄISCHE PATENTSCHRIFT

(11) **EP 0 363 660 B1**
(45) Veröffentlichungstag und Bekanntmachung des Hinweises auf die Patenterteilung: **27.01.1993**
(21) Anmeldenummer: 89116848.6
(22) Anmeldetag: 12.09.1989
(51) Int. Cl.: C10B 27/00, C10B 29/00

(54) **Vorrichtung zum Absaugen der Emissionen auf der Ofendecke von Koksofenanlagen**
Apparatus for drawing off emissions from a coke oven roof
Dispositif pour l'aspiration des émissions se dégageant sur le toit des fours à coke

(30) Priorität: 17.09.1988 DE 3831720
(43) Veröffentlichungstag der Anmeldung: 18.04.1990
(73) Patentinhaber: Thyssen Still Otto Anlagentechnik GmbH, 44789 Bochum (DE); Heinz Hölter GmbH, D-45964 Gladbeck (DE)
(72) Erfinder: Hoitz, Joachim, Dr., D-4352 Herten 3 (DE); Manthey, Helmut, D-4690 Herne 1 (DE); Hölter, Heinz, Dipl.-Ing., D-4390 Gladbeck (DE); Dewert, Heribert, Dipl.-Ing., D-4390 Gladbeck (DE); Strathoff, Dieter, D-4714 Selm (DE)
(74) Vertreter: Dahlkamp, Heinrich-Leo, Dipl.-Ing.

(56) Entgegenhaltungen:
- DE-B- 1 236 468
- DE-C- 909 807
- FR-A- 722 224

## Beschreibung

Die Erfindung bezieht sich auf eine Vorrichtung zum Absaugen von Emissionen auf der Ofendecke von Koksofenanlagen gemäß dem ersten Teil des Anspruches 1.

Die Verschlußöffnungen von Koksöfen, insbesondere die Ofentüren und die Füllöcher, neigen trotz sorgfältiger Konstruktionen noch immer zu Leckagen. Vor allem in der ersten Zeit nach dem Füllen der Koksöfen kann es aufgrund des hohen Rohgasaufkommens und des damit verbundenen höheren Druckes in der Ofenkammer zu Emissionen an den Verschlüssen kommen. Da weitere konstruktive Verbesserungen an den Verschlüssen selbst vom Aufwand her nicht mehr gerechtfertigt erscheinen, behilft man sich bei den Füllöchern z. B. dadurch, daß man durch Vergießen der Deckelfugen versucht, die Restleckagen zu beseitigen. Eine andere Möglichkeit zur Beseitigung der Restemissionen besteht in der Absaugung direkt am Ort der Entstehung. Eine derartige Einrichtung zum Abführen und Reinigen von Gasschwaden, die an Ofenkammertüren austreten, ist aus der DE-PS 23 26 825 bekannt. Dabei werden die Emissionen über fest installierte Hauben in eine entlang der Koksofenbatterie verlaufende Absaugeleitung mit anschließender Reinigungsvorrichtung abgeführt.

Zur Absaugung der Füllgase während des Füllens der Koksöfen sind verschiedene am Füllwagen angeordnete Absaugeeinrichtungen bekannt. Nach der DE-PS 26 00 016 werden die auf der Koksofendecke während des Füllvorganges anfallenden Füllgase über am Fullwagen angeordnete Absaugeeinrichtungen auf Höhe der jeweils zu befüllenden Ofenkammer an eine Absaugeleitung angeschlossen, über die auch die über den Türen aufgefangenen Emissionen zu einer Reinigungseinrichtung geleitet werden. Nach dem Füllvorgang während der normalen Betriebszeit auf der Ofendecke austretende Emissionsgase werden dabei nicht erfaßt.

Aus der DE-OS 23 04 531 ist die Anordnung einer die gesamte Ofendecke überspannenden Halle bekannt. Innerhalb dieser Halle werden einerseits die bei der Beschickung der Öfen entstehenden Füllgase nach einer Verbrennung und andererseits die an den Steigrohren entstehenden Emissionen über jeweils eigene Gassammelleitungen abgezogen. Darüber hinaus besitzt die Halle selbst eine obere Abzugsleitung zur Belüftung und Entstaubung. Auch hier gelangen die während des normalen Betriebes aus der Ofendecke austretenden Emissionen zunächst in die Halle, den Arbeitsraum der Bedienungsleute.

In der DE-B 12 36 468 ist ein Verfahren und eine Vorrichtung zur Absaugung der Füllgase aus Verkokungsöfen beschrieben, wobei an jedes Fülloch der Koksofenkammer seitlich mindestens ein für jede Ofenkammer eigener und mit dem Ofeninnern nur über die Füllöcher mit abgehobenen Füllochdeckeln in Verbindung stehender Absaugekanal angeschlossen ist und die Absaugekanäle und der Sammelkanal beim Aufliegen der Füllochdeckel verschlossen sind. Hierbei ist jeweils nur ein kleiner Absaugekanal beiderseits der Füllöcher in der Ofendecke verlegt. Eine vollständige Absaugung sämtlicher, im Bereich der Ofendecke austretender Emissionsgase ist hierbei nicht möglich.

Aufgabe der Erfindung ist es, eine Vorrichtung der gattungsgemäßen Art vorzuschlagen, bei dem ein Austreten möglichst aller im Bereich der Ofendecke entstehender Emissionsgase verhindert wird.

Zur Lösung dieser Aufgabe wird erfindungsgemäß vorgeschlagen, daß die gesamte Ofendecke einschließlich des Bereiches der Schaulöcher mit einem Kanalsystem abgedeckt ist, das in oder direkt auf der Ofendecke angeordnet ist und vorzugsweise aus einseitig offenen, kassettenförmigen Abdeckelementen besteht.

Das Erfassungs- und Absaugesystem kann insbesondere in die Ofenkonstruktion integriert und eingebunden werden, so daß Ofendecke und Absaugesystem eine konstruktive Einheit bilden. Dazu soll das aus Einzelkanälen bestehende Absaugesystem gegebenenfalls mit den übrigen Ofendeckenbereichen eine ebene Oberfläche bilden, damit der normale Kokereibetrieb nicht behindert oder gefährdet ist. Als günstig hat es sich dabei erwiesen, in die Kanäle des Absaugesystemes einstellbare Mengen an Falsch- bzw. Kühlluft einzuziehen, um im Hinblick auf eine Verbesserung der Arbeitsbedingungen die Temperatur der begehbaren Oberfläche möglichst gering zu halten.

Vorzugsweise besteht die Vorrichtung aus einzelnen, über jedem Fülloch angeordneten Absaugehauben und aus den Füllochreihen zugeordneten flachen Absaugekanälen mit Anschluß an ein abführendes Rohrleitungssystem. Die Kanäle und/oder Absaugehauben können in oder direkt auf der Ofendecke angeordnet sein. Sie bestehen zweckmäßigerweise aus einzelnen kassettenförmigen Abdeckelementen mit z . B. einseitig offenem Profil. Die weitgehende Anordnung der flachen Kanäle in der Ofendecke hat den Vorteil, daß auch diffuse Leckagen aus dem Ofendeckenmauerwerk zwischen den Fülllöchern und gegebenenfals auch im Bereich der Schaulöcher erfaßt werden können. Die auf der Ofendecke angeordneten bzw. in die Ofendecke integrierten Kanäle sind oberhalb der Füllöcher bzw. der Schaulöcher mit Deckeln, Klappen oder ähnlichen Einrichtungen versehen. Zum Befüllen der Öfen können diese Einrichtungen stückweise maschinell oder von Hand herausgenommen werden. Während die Abdeckungen oberhalb der Füllöcher und Schaulochöffnungen in jedem Fall entfernbar sein müssen, können die übrigen Abdeckelemente auch fest installiert sein. Die Abdeckelemente der Hauben und Kanäle können sowohl aus metallischen als auch aus keramischen Formprofilen bestehen, die mit Hilfe von zusätzlichen Weichdichtungen gegeneinander und gegenüber der Ofendecke möglichst gasdicht abgedichtet werden. Das erfindungsgemäße Absaugesystem auf der Ofendecke kann auch mit der Absaugung oberhalb der Koksofentüren in Verbindung stehen. Es können auch gegebenenfalls unter Zuhilfenahme eines Umwälzgebläses die Emissionen über direkte Verbindungsleitungen zu den Lufteinfallkästen an den Regeneratoren der Öfen geführt werden. Damit werden bereits vorgewärmte Luft und die eventuell schadstoffbeladenen Emissionsgase zur Verbrennung in das Beheizungssystem der Öfen geleitet und auf einfache Weise entsorgt.

Die Erfindung wird anhand der beigefügten Figuren 1 bis 3 beispielsweise näher erläutert.
Figur 1 ist eine perspektivische Darstellung eines Teiles des Ofendeckenbereiches.
Figur 2 ist ein Schnitt in Ofenlängsrichtung eines Teiles der Ofendecke nach Linie A-A von Figur 1.
Figur 3 ist ein Schnitt in Batterielängsrichtung nach Linie B-B von Figur 1.

Zu den Ofenkammern (1) gehören jeweils mehrere Füllöcher (2), die mit Füllochdeckeln (3) in üblicher Weise abgedeckt sind. Zur Überwachung und Einstellung der Temperatur der Heizwand zwischen den Ofenkammern sind in der Ofendecke die zu jedem einzelnen Heizzug gehörenden Schaulöcher (6) mit dem oberen Schaulochdeckel (7) angeordnet. Über der Reihe der Füllöcher (2) eines Ofens sind erfindungsgemäß mit relativ geringem Abstand zu den Füllochdeckeln (3) die Abdeckelemente (8) und (8a) angeordnet, so daß sich dazwischen flache Absaugekanäle mit einer Höhe von 20 bis 200 mm (4) bilden. Die Abdeckelemente (8) können insgesamt als U-förmige, nach unten offene Profile lose auf das Mauerwerk aufgelegt sein und abgesehen von den direkt über den Füllochdeckeln (3) bzw. den Schaulochdekkeln (7) angeordneten Abdeckelementen (8a) und (9a) auch fest installiert bzw. in das Mauerwerk integriert sein.

Bei dem in den Figuren dargestellten Ausführungsbeispiel werden die Emissionsgase jeweils in Ofenlängsrichtung in den Absaugekanälen (4) und (5) zu den Ofenköpfen und von dort über nicht dargestellte, in Ofenlängsrichtung angeordnete Rohrleitungen zu den Entstaubungsanlagen oder direkt zu den Lufteinfallkästen der Öfen geleitet.

In den Figuren sind weiterhin die mit den Ankerständern (11) verbundenen Queranker (12) und die in Batterielängsrichtung verlaufenden Längsanker (13) dargestellt, die auf dem Mauerwerk (17) aufliegen (vgl. Figur 2) bzw. mit der Oberkante der Kassettendecke bündig abschließen (vgl. Figuren 1 und 3). Es ist weiterhin die Zuordnung des Absaugesystems zu den auf der Ofendecke liegenden Fahrträgern (15) und Fahrschienen (14) für eventuell benötigte Füllwagen und Servicewagen ersichtlich. Die Fahrträger (15) sind oberhalb der Heizwände jeweils zwischen den Schaulöchern (6) über Stützen (18) und Abstandshalter (19) auf der Ofendecke (17) gelagert.

Die Abdeckelemente der Absaugekanäle können aus keramischem bzw. isolierendem Material bestehen. Bei Verwendung von metallischen Profilelementen kann aber auch an deren Unterseite eine eigene Isolierung (10) befestigt sein. Die zusätzliche Isolierung der Kassettenabdeckung bewirkt insbesondere eine Absenkung des Wärmeanfalles in einer über der Ofendecke angeordneten Batteriehalle und damit eine Verringerung der notwendigen Bewetterungsluftmenge.

Zur Erreichung von möglichst gasdichten Kanälen werden die herausnehmbaren Abdeckelemente über Weichdichtungen (16) gegeneinander und gegenüber dem Mauerwerk (17) der Ofendecke abgedichtet. Nach den Figuren 1 und 3 sind die Abdeckelemente (8), (8a), (9), (9a) über z. B. metallische Distanzhalter (20)/(21) mit einem Abstand von 50 bis 200 mm zur Ofendecke (17) angeordnet. Die Handhabung der Abdeckung zur Reparatur der Ofendecke oder zur Inspektion und Reinigung der Kanäle erfolgt zweckmäßigerweise über eine separate Vorrichtung, die auf der Schiene des Füllwagens bzw. Servicewagens verfahrbar ist. Die Profilelemente werden z. B. mittels Magnet von dieser Vorrichtung abgenommen und aufgelegt. Der Bereich zwischen den Kassettenabdeckungen kann auch mit Leichtplatten ausgefüllt werden, so daß eine durchgehende ebene Oberfläche entsteht. Über den Schaulöchern wird lose eine leichte Isolierplatte aufgelegt. Eine andere Möglichkeit besteht darin, den eigentlichen Schaulochverschluß mit der Oberkante Kassettenabdeckung abschließend einzusetzen, insbesondere bei Verwendung von Keramikverschlüssen.

### Bezugszeichenliste

- (1): Ofenkammer
- (2): Fülloch
- (2a): Füllochrahmen
- (3): Füllochdeckel
- (4): Absaugekanäle über (2)
- (5): Absaugekanäle über (6)
- (6): Schauloch
- (6a): Schaulochrahmen
- (7): Schaulochdeckel
- (8): Abdeckelemente über der Füllochreihe
- (8a): abnehmbare Abdeckelemente über (2)
- (9): Abdeckelemente über der Schaulochreihe
- (9a): abnehmbare Abdeckelemente über (6)
- (10): Wärmeisolierung
- (11): Ankerständer
- (12): Queranker
- (13): Längsanker
- (14): Fahrschiene des Servicewagens
- (15): Fahrträger
- (16): Weichdichtung
- (17): Mauerwerk
- (18): Stütze
- (19): Abstandshalter
- (20): Distanzhalter
- (21): Distanzhalter

## Patentansprüche

1. Vorrichtung zum Absaugen von Emissionen aus der Ofendecke von Koksofenanlagen über Absaugehauben und/oder in Batterielängsrichtung oder -querrichtung angeordnete Absaugekanäle mit Anschluß an ein abführendes Rohrleitungssystem, **dadurch gekennzeichnet,** daß die gesamte Ofendecke einschließlich des Bereiches der Schaulöcher (6) mit einem Kanalsystem (4/5) abgedeckt ist, das in oder direkt auf der Ofendecke angeordnet ist und vorzugsweise aus einseitig offenen, kassettenförmigen Abdeckelementen (8/9) besteht.

2. Vorrichtung nach Anspruch 1, **dadurch gekennzeichnet**, daß die im Bereich oberhalb der Fülllochreihe in Ofenlängsrichtung angeordneten Kanäle (4) ganz oder teilweise in den oberen Teil der Ofendecke versenkt sind und die Abdeckung (8) dieser Kanäle mit den übrigen Ofendeckenbereichen eine ebene Oberfläche bildet.

3. Vorrichtung nach Anspruch 1 oder 2, **dadurch gekennzeichnet**, daß die Absaugekanäle (4/5) zumindest nach oben hin eine Wärmeisolierung (10) aufweisen.

4. Vorrichtung nach Anspruch 1, **dadurch gekennzeichnet,** daß das Absaugesystem (4/5) auf der Ofendecke mit einer Absaugeeinrichtung oberhalb der Koksofentüren in Verbindung steht.

5. Vorrichtung nach mindestens einem der Ansprüche 1 bis 4, **dadurch gekennzeichnet,** daß die Absaugekanäle (4/5) einzelner Öfen bzw. Gruppen von Öfen über direkte Verbindungsleitungen gegebenenfalls auch über ein Gebläse mit den Lufteinfallkästen der entsprechenden Öfen in Verbindung stehen.

6. Vorrichtung nach mindestens einem der Ansprüche 1 bis 5, **dadurch gekennzeichnet,** daß die als Kassettendecke ausgebildete Abdeckung aus auswechselbaren und insbesondere oberhalb der Füllochdeckel (3) bzw. Schaulochdeckel (6) leicht handhabbaren Einzelelementen (8/9) bzw. Verschlüssen (8a/9a) besteht.

7. Vorrichtung nach mindestens einem der Ansprüche 1 bis 6, **dadurch gekennzeichnet,** daß die Kanäle (4/5) und/oder die Absaugehauben aus metallischen und/ oder keramischen Formprofilen bestehen.

## Claims

1. An apparatus for drawing off emissions from a coke oven roof on coke plants through exhaustion hoods and/or through exhaust ducts arranged in battery longitudinal or cross direction with a connection to a discharging piping system, **characterized in that** the entire oven top roof including the area of the inspection holes (6) is topped with a canal system (4/5) located in or directly on the oven top roof and preferrably composed of unilaterallly open cassette-type covering elements (8/9).

2. An apparatus according to Claim 1, **characterized in that** the canals (4) located in the area above the charging hole row in oven longitudinal direction are sunk either wholly or partially into the upper part of the oven top roof and in that the cover (8) of said canals forms a plane surface with the other oven top roof areas.

3. An apparatus according to Claim 1 or 2, **characterized in that** the exhaust ducts (4/5) are provided with a heat insulation ( 10) at least in upward direction.

4. An apparatus according to Claim 1, **characterized in that** the exhaustion system (4/5) on oven top roof is connected to an exhaust device above the coke oven doors.

5. An apparatus according to at least one claim of Claims 1 to 4, **characterized** **in that** the exhaust ducts (4/5) of single ovens and/or groups of ovens are connected, if required, through direct connecting lines also via a blower with the air intake boxes of the respective ovens.

6. An apparatus according to at least one claim of Claims 1 to 5, **characterized** **in that** the cover shaped like a cassette topping is composed of replaceable and - particularly above the charging hole lids (3) and/or inspection hole lids (6) - easy to handle single elements (8/9) and/or closures (8a/9a).

7. An apparatus according to at least one claim of Claims 1 to 6, **characterized** **in that** the canals (4/5) and/or exhaust hoods are made of metallic and/or ceramic shaped profiles.

## Revendications

1. Dispositif pour l'aspiration des émisssions se dégageant sur le toit des fours à coke au moyen de hottes d'aspiration et/ou de canaux d'aspiration ordonnés dans le sens longitudinal ou transversal de la batterie avec raccordement à un système de conduites d'évacuation
**caractérisé par le fait**
que tout le toit des fours y compris la zone des regards de visite (6) est recouverte d'un système de canaux (4/5) qui est ordonné dans le toit du four ou directement dessus et constitué de préférence par des éléments de recouvrement (8/9) en forme de cassettes et ouvert d'un côté.

2. Dispositif selon la revendication 1
**caractérisé par le fait**
que les canaux (4) ordonnés dans le sens longitudinal des fours dans la zone située au-dessus de la rangée des bouches d'enfournement sont entièrement ou partiellement encastrés dans la partie supérieure du toit des fours et que le recouvrement (8) de ces canaux constitue une surface plane avec les autres zones de couverture des fours.

3. Dispositif selon la revendication 1 ou 2
**caractérisé par le fait**
que les canaux d'aspiration (4/5) sont pourvus d'un calorifugeage (10) au mois vers le haut.

4. Dispositif selon la revendication 1
**caractérisé par le fait**
que le système d'aspiration (4/5) aménagé sur le toit des fours est relié à un mécanisme d'aspiration aménagé au-dessus des portes de fours à coke.

5. Dispositif selon au mois l'une des revendications 1 à 4
**caractérisé par le fait**
que les canaux d'aspiration (4/5) des fours individuels ou des groupes de fours sont reliés aux boîtes d'entrée d'air des fours correspondants via des conduits de raccordement et, le cas échéant, d'un ventilateur.

6. Dispositif selon au moins l'une des revendications 1 à 5
**caractérisé par le fait**
que le recouvrement en forme de couverture à cassettes est constitué par des éléments individuels amovibles et en particulier au-dessus des tampons des bouches d'enfournement (3) et des bouchons des regards de visite (6) facilement maniables (8/9) ou par des fermetures (8a/9a).

7. Dispositif selon au moins l'une des revendications 1 à 6
**caractérisé par le fait**
que les canaux (4/5) et/ou les hottes d'aspiration sont constitués par des profilés métalliques et/ou céramiques.
